# EUROPÄISCHE PATENTSCHRIFT

(11) **EP 4 219 103 B1**
(45) Veröffentlichungstag und Bekanntmachung des Hinweises auf die Patenterteilung: **24.12.2025**
(21) Anmeldenummer: 23152237.6
(22) Anmeldetag: 18.01.2023
(51) Int. Cl.: B27C 5/10

(54) **BEARBEITUNGSMASCHINE**
PROCESSING MACHINE
MACHINE D'USINAGE

(30) Priorität: 27.01.2022 DE 102022101933
(43) Veröffentlichungstag der Anmeldung: 02.08.2023
(73) Patentinhaber: Mafell AG, 78727 Oberndorf a.N. (DE)
(72) Erfinder: DAUS, Felix, 78655 Dunningen (DE); BANTLE, Ralf, 78662 Bösingen (DE); BRIEGEL, Jürgen, 72186 Empfingen (DE); SCHILLINGER, Robin, 72175 Dornhan (DE)
(74) Vertreter: Manitz Finsterwald Patent- und Rechtsanwaltspartnerschaft mbB

(56) Entgegenhaltungen:
- CN-A- 114 311 158
- DE-A1- 10 136 526
- DE-A1- 102006 061 238
- DE-A1- 4 008 224
- DE-B- 1 002 118
- DE-U- 1 770 357
- US-A- 5 988 241

## Beschreibung

Die vorliegende Erfindung betrifft eine Bearbeitungsmaschine mit einer Maschineneinheit, gemäß dem Oberbegriff des Anspruchs 1. Eine solche Bearbeitungsmaschine ist aus dem Dokument DE 10 2006 061238 A1 bekannt.

Solche Bearbeitungsmaschinen werden beispielsweise im Handwerksbereich zum Fräsen, Bohren, Sägen und dergleichen verwendet. Die Beweglichkeit der Maschineneinheit relativ zum Anlegekörper ermöglicht ein Eintauchen des Bearbeitungswerkzeugs in ein Werkstück. Das Anschlagelement begrenzt hierbei die Eintauchtiefe, indem es an eine zugehörige Anschlagfläche des Anlegekörpers, eines mit diesem verbundenen Zusatzelements oder an die Werkstückoberfläche anstößt.

Zum Festspannen des Anschlagelements kann eine Klemmschraube vorgesehen sein, die in der Anschlagführung sitzt und deren Spitze gegen das Anschlagelement drückt. Die Bedienung einer Klemmschraube ist jedoch umständlich und erfordert insbesondere ein Umgreifen, welches einem exakten Arbeiten abträglich ist. Außerdem ist zum Erzielen einer hohen Spannkraft ein entsprechend hoher manueller Kraftaufwand an der Klemmschraube nötig.

Die DE 10 2006 061 238 A1 offenbart eine Oberfräse, bei der ein als Zahnstange ausgeführtes Tiefeneinstellelement vorgesehen ist. Das Einstellelement kann durch Drehen eines Stellknopfes verschoben werden, wobei ein schwenkbarer Hebel, durch dessen Betätigung eine klemmende Fixierung des Einstellelements hervorgerufen werden kann, zum Festlegen einer eingestellten Tiefe dient.

In der DE 100 21 18 B ist ein Vorsatzgerät für eine elektrische Handfräsmaschine offenbart, bei dem das Fräswerkzeug in der eingetauchten Arbeitsstellung durch einen Rastfinger gesichert werden kann.

Die in der US 5 988 241 A1 offenbarte Fräse weist einen Frästiefenanschlag auf, bei dem eine Anschlagstange durch Zusammenziehen eines Kragenteils gehalten wird.

Die CN 114311158 A offenbart eine Bearbeitungsmaschine mit einer Anschlagstange, die in einer gehäuseseitigen Aufnahme verklemmbar ist.

Vorrichtungen zur Frästiefen-Einstellung sind auch in der DE 40 08 224 A1, in der DE 101 36 526 A1 und in der DE 17 70 357 U offenbart.

Es ist eine Aufgabe der Erfindung, eine Bearbeitungsmaschine der genannten Art anzugeben, die ein ergonomischeres Verändern der Bearbeitungstiefe ermöglicht und selbst bei geringem manuellem Kraftaufwand ein stabiles Verspannen des Anschlagelements in der Anschlagführung ermöglicht.

Die Lösung der Aufgabe erfolgt durch eine Bearbeitungsmaschine mit den Merkmalen des Anspruchs 1.

Erfindungsgemäß umfasst die Spanneinrichtung einen beweglichen Spannkeil, der mittels eines Betätigungselements zwischen das Anschlagelement und ein Gegenlager der Maschineneinheit eintreibbar ist, um das Anschlagelement gegen eine Kontaktfläche der Anschlagführung zu drücken.

Das Eintreiben des Spannkeils erfordert nur eine relativ einfache und kurze Bewegung. Im Vergleich zu einer Klemmschraube kann ein Spannkeil ferner eine relativ großflächige Klemmkraft ausüben und somit einem unerwünschten Verschleiß entgegenwirken. Durch Variieren des Keilwinkels können die Klemmkraft und der Verstellweg leicht an die jeweilige Anwendung angepasst werden.

Ein Spannkeil im Sinne der vorliegenden Offenbarung kann symmetrische und/oder ebene Seitenflächen aufweisen. Dies ist aber nicht zwingend. Die Keilflächen können vielmehr auch gekrümmt sein oder Abschnitte mit unterschiedlichen Keilwinkeln aufweisen. Als Spannkeil ist demgemäß jedes Bauteil zu verstehen, das aufgrund einer lokalen Flächenneigung beim Hineinbewegen in den Raum zwischen dem Anschlagelement und dem Gegenlager eine Keilwirkung entfaltet.

Ferner ist darauf hinzuweisen, dass ein Eintreiben des Spannkeils zwischen das Anschlagelement und das Gegenlager nicht zwingend voraussetzt, dass der Spannkeil das Anschlagelement und das Gegenlager direkt beaufschlagt, wobei dies aber so vorgesehen sein kann. Vielmehr könnten sich zwischen dem Keil und dem Anschlagelement und/oder dem Gegenlager zusätzliche Übertragungselemente befinden.

Vorzugsweise ist der Spannkeil durch eine Bewegung des Betätigungselements zwischen einer Klemmstellung, in welcher der Spannkeil zwischen dem Anschlagelement und dem Gegenlager verkeilt ist, und einer Lösestellung, in welcher die Verkeilung gelöst ist, verschiebbar. Zum Fixieren und zum Lösen des Anschlagelements in der Anschlagführung ist somit lediglich das Betätigungselement zu bewegen. Bei dem Verschieben des Spannkeils zwischen der Klemmstellung und der Lösestellung kann grundsätzlich ein geringfügiges Verschwenken des Spannkeils auftreten. Das heißt es kann, muss sich aber nicht um ein exakt lineares Verschieben handeln.

Erfindungsgemäß ist vorgesehen, dass die Spannvorrichtung eine drehbar an der Maschineneinheit gelagerte Spannwelle mit einem Exzenterabschnitt umfasst, wobei die Spannwelle mittels des Betätigungselements drehbar ist und wobei der Spannkeil durch den Exzenterabschnitt beaufschlagbar ist. Dies ermöglicht eine besonders einfache Umsetzung der Bewegung des Betätigungselements, insbesondere einer Dreh- oder Schwenkbewegung des Betätigungselements, in eine Bewegung des Spannkeils. Das Betätigungselement kann direkt mit der Spannwelle gekoppelt sein, um Bauraum zu sparen. Gemäß einer möglichen Ausgestaltung der Erfindung sind das Betätigungselement und der Exzenterabschnitt axial zueinander versetzt an der Spannwelle angeordnet. Bei dem Exzenterabschnitt kann es sich um einen exzentrischen Zylinderabschnitt oder Nocken handeln, der auf der Spannwelle sitzt oder einstückig mit dieser ausgebildet ist.

Das Betätigungselement kann ein drehfest mit der Spannwelle verbundener Schwenkhebel sein. Die Bedienung eines Schwenkhebels ist einfach und ergonomisch, entfaltet jedoch trotzdem eine relativ hohe Betätigungskraft.

Eine Ausführungsform der Erfindung sieht vor, dass die Maschineneinheit einen Griff zum Halten und/oder Führen der Bearbeitungsmaschine aufweist und der Schwenkhebel derart in Bezug auf den Griff angeordnet ist, dass eine Betätigung des Schwenkhebels mit einem Finger, insbesondere mit dem Daumen, einer am Griff befindlichen Hand ermöglicht ist. Dadurch ist für einen Benutzer der Bearbeitungsmaschine kein Umgreifen erforderlich, wenn die Bearbeitungstiefe verstellt werden soll. Vielmehr kann die Bearbeitungsmaschine kontinuierlich gehalten und geführt werden, wodurch Fehlpositionierungen vermieden werden.

Der Spannkeil kann eine Exzenteraufnahme aufweisen, in welche der Exzenterabschnitt hineinreicht. Dies ermöglicht eine besonders einfache Konstruktion. Beispielsweise kann die Exzenteraufnahme eine Durchführung sein, die im Bereich einer Keilbasis des Spannkeils angeordnet ist.

Die Spannwelle kann um eine Spannwellenachse drehbar sein, die parallel zu einer Längsachse des Anschlagelements verläuft. Alternativ kann die Spannwelle um eine Spannwellenachse drehbar sein, die senkrecht oder windschief zu einer Längsachse des Anschlagelements verläuft. Im Vergleich zu einer Feststellschraube bestehen bei einer Anordnung aus Spannkeil und Spannwelle erweiterte Gestaltungsmöglichkeiten hinsichtlich der Positionierung an der Maschineneinheit.

Die Spannwelle kann mittels des Betätigungselements um wenigstens einen Totpunkt des Exzenterabschnitts hinaus drehbar sein, um eine Selbsthemmung bereitzustellen. Der festgeklemmte Spannkeil ist dann gegen ein unbeabsichtigtes Lösen gesichert.

Gemäß einer weiteren Ausführungsform der Erfindung ist der Abstand des Gegenlagers vom Anschlagelement veränderbar. Dadurch ist die Haltekraft der Spannvorrichtung einstellbar. Auf diese Weise können insbesondere Fertigungstoleranzen kompensiert werden.

Das Gegenlager kann durch die Schraubenspitze einer in der Maschineneinheit aufgenommenen Stellschraube gebildet sein oder durch eine solche Schraubenspitze beaufschlagbar sein. Eine Stellschraube ermöglicht eine relativ exakte Anpassung des Abstands zwischen dem Gegenlager und dem Anschlagelement. An der Schraubenspitze kann eine Pendelauflage oder dergleichen angeordnet sein, deren Kontaktfläche sich der Keilfläche anpasst. Die Stellschraube kann als Madenschraube ausgeführt und versteckt an der Maschineneinheit vorgesehen sein.

Gemäß einer weiteren Ausführungsform der Erfindung ist die Anschlagführung zumindest abschnittsweise prismenförmig. Dies bewirkt eine Kraftkonzentration, welche die Zuverlässigkeit der Klemmung erhöht. Die Einzelflächen der abschnittsweise prismenförmigen Anschlagführung müssen hierbei nicht zwingend eben sein, sondern können auch leicht gekrümmt sein, um Verschleiß zu vermeiden.

Insbesondere kann die Anschlagführung ebene oder leicht gekrümmte Flächenabschnitte umfassen, welche die Kontaktfläche bilden. Die Flächenabschnitte können das Anschlagelement zumindest zu einem Viertel und vorzugsweise zumindest zur Hälfte umgreifen. Hierdurch wird eine zuverlässige Führung gewährleistet.

Eine weitere Ausführungsform der Erfindung sieht vor, dass die Maschineneinheit ein Gehäuse aufweist, wobei die Anschlagführung in das Gehäuse integriert ist und/oder eine Aufnahme für den Spannkeil in dem Gehäuse ausgebildet ist. Dies ist optisch ansprechend und erleichtert zudem eine Reinigung der Maschineneinheit.

Die Kontaktfläche kann an einem Einlegeteil ausgebildet sein, das mit dem Gehäuse verbunden ist und das aus einem Material gefertigt ist, welches gegenüber einem Basismaterial des Gehäuses eine erhöhte Festigkeit aufweist. Beispielsweise kann das Gehäuse aus einem Leichtmetall wie Magnesium gefertigt sein. Das Einlegeteil kann aus Stahl oder aus einem Hartkunststoff gefertigt sein. Somit kann das Gewicht der Maschineneinheit trotz stabiler Klemmung geringgehalten werden.

Es kann vorgesehen sein, dass das Betätigungselement zumindest in einer Freigabestellung und/oder in einer Fixierstellung mit der Maschineneinheit verrastbar ist. Die Freigabestellung entspricht hierbei der Lösestellung des Spannkeils, während die Fixierstellung der Klemmstellung des Spannkeils entspricht. Wenn sich also das Betätigungselement in der Freigabestellung befindet, befindet sich der Spannkeil in der Lösestellung. Wenn sich das Betätigungselement hingegen in der Fixierstellung befindet, befindet sich der Spannkeil in der Klemmstellung. Durch die Verrastung wird ein unbeabsichtigtes Verstellen des Betätigungselements, beispielsweise infolge von Vibrationen, vermieden. Für die Verrastung können beispielsweise elastische Rastnoppen an dem als Bedienhebel ausgebildeten Betätigungselement angeordnet sein. Diese können entsprechende Rastvorsprünge am Gehäuse der Maschineneinheit hintergreifen.

Vorzugsweise ist die Bearbeitungsmaschine als Oberfräse ausgebildet und der Anlegekörper ist eine Grundplatte der Oberfräse. Bei einer Oberfräse kommen die Vorteile der Erfindung besonders zur Geltung. Grundsätzlich kann eine erfindungsgemäße Bearbeitungsmaschine jedoch auch als Bohrmaschine, Tauchkreissäge, Pendelhaubensäge oder dergleichen ausgeführt sein.

Bei dem Anschlagelement handelt es sich vorzugsweise um eine Anschlagstange.

Weiterbildungen der Erfindung sind auch den abhängigen Ansprüchen, der Beschreibung sowie den beigefügten Zeichnungen zu entnehmen.

Die Erfindung wird im Folgenden beispielhaft unter Bezugnahme auf die Zeichnungen beschrieben.
- Fig. 1: zeigt eine erfindungsgemäße Bearbeitungsmaschine in perspektivischer Ansicht.
- Fig. 2: zeigt eine Spannvorrichtung der in Fig. 1 gezeigten Bearbeitungsmaschine in Schnittdarstellung, wobei sich ein Spannkeil der Spannvorrichtung in einer Lösestellung befindet.
- Fig. 3: zeigt die Spannvorrichtung gemäß Fig. 2, wobei sich der Spannkeil in einer Klemmstellung befindet.
- Fig. 4: zeigt ein Betätigungselement der Spannvorrichtung einer erfindungsgemäßen Bearbeitungsmaschine in einer Freigabestellung.
- Fig. 5: zeigt das Betätigungselement gemäß Fig. 4 in einer Fixierstellung.
- Fig. 6: zeigt einen alternativ gestalteten Spannkeil einer erfindungsgemäßen Bearbeitungsmaschine.

Bei der in Fig. 1 dargestellten, gemäß einer Ausführungsform der Erfindung gestalteten Bearbeitungsmaschine 11 handelt es sich um eine Oberfräse, die einen Anlegekörper in Form einer Grundplatte 13 sowie eine Maschineneinheit 15 umfasst.

Die Grundplatte 13 weist eine vorzugsweise ebene Anlagefläche zum Anlegen der Bearbeitungsmaschine 11 an die Oberfläche eines Werkstücks auf und ist über zwei säulenartige Führungselemente 19, von denen lediglich eines in Fig. 1 sichtbar ist, mit der Maschineneinheit 15 gekoppelt. Die Maschineneinheit 15 weist ein Gehäuse 21 auf, in welchem ein in Fig. 1 nicht sichtbarer, vorzugsweise elektrischer Motor zum rotierenden Antreiben einer Werkzeugaufnahme für ein Fräswerkzeug untergebracht ist. Die Kopplung der Maschineneinheit 15 mit der Grundplatte 13 über die Führungselemente 19 ist in grundsätzlich bekannter Weise derart gestaltet, dass eine geradlinige Eintauchbewegung der Maschineneinheit 15 gegenüber der Grundplatte 13 entlang der Führungselemente 19 möglich ist. Die Eintauchrichtung ist in Fig. 1 mit 25 bezeichnet. Um ein Eintauchen des Fräswerkzeugs in ein Werkstück zu ermöglichen, ist in der Grundplatte 13 eine Ausnehmung 26 vorgesehen.

Je nach Art der zu bearbeitenden Werkstücke kann anstelle der Grundplatte 13 mit ebener Anlagefläche auch ein Anlegekörper mit gekrümmter Anlagefläche oder mit einzelnen Auflagepunkten vorgesehen sein.

Wie gezeigt weist das Gehäuse 21 der Maschineneinheit 15 einen ersten, im Bild rechts gelegenen Griffabschnitt 27 und einen zweiten, gegenüberliegend befindlichen Griffabschnitt 28 auf. Mittels der beiden Griffabschnitte 27, 28 kann ein Benutzer die Maschineneinheit 15 ergreifen und die Bearbeitungsmaschine 11 unter Anlegen der Grundplatte 13 an eine Werkstückoberfläche führen. An dem ersten Griffabschnitt 27 ist ein Einschaltknopf 30 angeordnet, mittels welchem der Motor aktiviert und deaktiviert werden kann.

Um die Bearbeitungstiefe auf einen bestimmten Wert begrenzen zu können, also die maximale Eintauchtiefe des Fräswerkzeugs festlegen zu können, ist ein verstellbarer Tiefenanschlag 29 vorgesehen. Dieser umfasst ein Anschlagelement 31, das linear verschiebbar in einer Anschlagführung 33 der Maschineneinheit 15 geführt ist. Bei der dargestellten Ausführungsform ist das Anschlagelement 31 als Stange ausgeführt, die eine Längsachse 35 aufweist. Wie gezeigt verläuft die Längsachse 35 parallel zur Eintauchrichtung 25. Wenn beim Eintauchvorgang das Anschlagelement 31 gegen die Grundplatte 13 oder ein daran befestigtes Bauteil stößt, ist ein weiteres Eintauchen unterbunden und der Benutzer weiß, dass die maximale Eintauchtiefe erreicht ist.

Ein Verändern der maximalen Bearbeitungstiefe erfolgt durch manuelles Verschieben des Anschlagelements 31 in der Anschlagführung 33. Sobald die gewünschte Bearbeitungstiefe erreicht ist, wird das Anschlagelement 31 mittels einer Spannvorrichtung 41 in der Anschlagführung 33 fixiert, wie nachfolgend genauer ausgeführt wird. Das Feststellen und Lösen der Spannvorrichtung 41 erfolgt durch Bedienung eines Betätigungselements 43, das hier als Schwenkhebel ausgeführt ist.

Die in den Figuren 2 und 3 in aufgeschnittener Draufsicht gezeigte Spannvorrichtung 41 umfasst einen Spannkeil 45, der im Gehäuse 21 der Maschineneinheit 15 gelagert ist und zwischen der in Fig. 2 gezeigten Lösestellung und der in Fig. 3 gezeigten Klemmstellung verschiebbar ist. In der Lösestellung liegt der Spannkeil 45 lose an dem Anschlagelement 31 an. In der Klemmstellung ist der Spannkeil 45 dagegen klemmend zwischen das Anschlagelement 31 und ein Gegenlager 49 der Maschineneinheit 15 eingetrieben.

Speziell weist der Spannkeil 45 zwei entgegengesetzte und relativ zueinander geneigte Keilflächen 50, 51 auf, von denen eine mit dem Anschlagelement 31 und die andere mit dem Gegenlager 49 in Kontakt steht. Über die dem Anschlagelement 31 zugewandte Keilfläche 51 drückt der Spannkeil 45 in der Klemmstellung das Anschlagelement 31 gegen eine Kontaktfläche 53 der Anschlagführung 33. Für eine Kraftkonzentration kann die Anschlagführung 33 zumindest abschnittsweise prismenförmig ausgebildet sein, wobei die einzelnen Abschnitte der Prismenflächen vorzugsweise nicht eben sind, sondern leicht gekrümmt, um einen übermäßigen Verschleiß zu vermeiden. Bei dem gezeigten Ausführungsbeispiel ist die Anschlagführung 33 in das Gehäuse 21 integriert. Der Anschlagführung 33 benachbart ist in dem Gehäuse 21 ein Freiraum 55 zur Aufnahme des Spannkeils 45 vorgesehen.

Gemäß einer nicht dargestellten Ausführungsform der Erfindung ist die Kontaktfläche 53 nicht direkt am Gehäuse 21 ausgebildet, sondern an einem Einlegeteil aus Stahl. Hierdurch kann die Stabilität der Spannvorrichtung 41 erhöht werden, ohne hierfür das Gehäuse 21 selbst aus Stahl ausführen zu müssen.

Die Spannvorrichtung 41 weist ferner eine Spannwelle 57 auf, welche um eine Spannwellenachse 59 drehbar in dem Gehäuse 21 der Maschineneinheit 15 gelagert ist. Auf der Spannwelle 57 sitzt ein Exzenterabschnitt 61, der in einer Durchführung 63 des Spannkeils 45 gleitend drehbar aufgenommen ist. Die Spannwelle 57 befindet sich folglich mit ihrer Achse 59 exzentrisch innerhalb der beispielsweise einen kreisförmigen Querschnitt aufweisenden Durchführung 63 des Spannkeils 45. Aufgrund des Exzenterabschnitts 61 bewegt sich der Spannkeil 45 somit ähnlich wie eine Pleuelstange, wenn die Spannwelle 57 gedreht wird.

Das Betätigungselement 43 ist bezüglich der Spannwellenachse 59 axial versetzt zu dem Exzenterabschnitt 61 angeordnet und daher in Fig. 2 und 3 nur gestrichelt dargestellt. Es ist um eine Schwenkachse 64 zwischen einer in Fig. 2 gezeigten ausgeschwenkten Freigabestellung und einer in Fig. 3 gezeigten eingeschwenkten Fixierstellung schwenkbar. Aufgrund einer drehfesten Verbindung des Betätigungselements 43 mit der Spannwelle 57 kann die Spannwelle 57 durch Bedienung des Betätigungselements 43 gedreht werden. Demgemäß kann durch Verschwenken des Betätigungselements 43 der Spannkeil 45 verschoben werden.

Wenn sich das Betätigungselement 43 in der ausgeschwenkten Freigabestellung befindet, befindet sich der Spannkeil 45 in der Lösestellung. Wenn sich das Betätigungselement 43 dagegen in der eingeschwenkten Fixierstellung befindet, befindet sich der Spannkeil 45 in der Klemmstellung.

Wenn die Spannvorrichtung 41 ausgehend von der in Fig. 2 gezeigten Stellung aktiviert werden soll, wird das Betätigungselement 43 manuell eingeschwenkt und die Spannwelle 57 gemäß Fig. 2 entgegen dem Uhrzeigersinn gedreht. Der Spannkeil 45 wird dadurch aufgrund des Umlaufs des Exzenterabschnitts 61 zwischen das Anschlagelement 31 und das Gegenlager 49 eingetrieben, bis die in Fig. 3 gezeigte Klemmstellung erreicht ist. Diese ist bevorzugt erst nach Überwindung des Totpunkts des Exzenterabschnitts 61 erreicht, sodass der Spannkeil 45 selbsthemmend in der Klemmstellung sitzt. Das Anschlagelement 31 wird dementsprechend in der Anschlagführung 33 festgeklemmt und kann nicht weiter verschoben werden.

Zum Deaktivieren der Spannvorrichtung 41 wird das Betätigungselement 43 manuell ausgeschwenkt und die Spannwelle 57 ausgehend von der in Fig. 3 gezeigten Stellung unter Überwindung des Totpunkts des Exzenterabschnitts 61 gemäß der Darstellung im Uhrzeigersinn gedreht, bis die Lösestellung wieder erreicht ist.

Zur Regulierung der Klemmkraft der Spannvorrichtung 41 ist eine Stellschraube 90 vorgesehen, die in einer zugehörigen Aufnahme des Gehäuses 21 sitzt. Die Stellschraube 90 kann als Madenschraube ausgeführt und durch einen Innensechskant-Schlüssel drehbar sein. An der Schraubenspitze der Stellschraube 90 ist eine Pendelauflage angeordnet, welche das Gegenlager 49 bildet. Durch Verdrehen der Stellschraube 90 wird der Abstand des Gegenlagers 49 vom Anschlagelement 31 verändert. Das pendelfähige Gegenlager 49 passt sich während der Stellbewegung des Spannkeils 45 der entsprechenden Keilfläche 50 an. Mittels der Stellschraube 90 ist die Spannkraft der Spannvorrichtung 41 relativ fein justierbar.

Der Schwenkwinkel des Betätigungselements 43 zwischen der ausgeschwenkten Freigabestellung und der eingeschwenkten Fixierstellung kann auch kleiner oder größer sein als in den Fig. 2 und 3 gezeigt. Die Fig. 4 und 5 zeigen eine Variante, bei der zwischen der in Fig. 4 gezeigten ausgeschwenkten Freigabestellung und der in Fig. 5 gezeigten eingeschwenkten Fixierstellung ein Schwenkwinkel von 90° besteht. Vorzugsweise ist das Betätigungselement 43 plattenartig und liegt am Gehäuse 21 an, wenn es sich in der Fixierstellung befindet.

Die Schwenkachse 64 des Betätigungselements 43 verläuft vorzugsweise parallel zur Spannwellenachse 59 oder fällt wie gezeigt mit dieser zusammen. Insbesondere kann das schwenkbare Betätigungselement 43 direkt mit der Spannwelle 57 verbunden sein. Weiterhin verläuft die Schwenkachse 64 vorzugsweise parallel zur Längsachse 35 des Anschlagelements 31. Dies ist in ergonomischer Hinsicht von Vorteil. Insbesondere kann der Benutzer bei einer gewünschten Verstellung der Bearbeitungstiefe beide Hände an den zum Halten und/oder Führen der Bearbeitungsmaschine 11 vorgesehenen Griffen 27, 28 (Fig. 1) lassen und das Betätigungselement 43 mit dem Daumen bedienen, während er die übrigen Finger am ersten Griff 27 abstützt. Ein Umgreifen während des Bearbeitungsvorgangs ist nicht erforderlich.

Um das Betätigungselement 43 gegen ein unbeabsichtigtes Verstellen zu sichern, sind an diesem zwei Rastnoppen 77 vorgesehen. Ferner ist am Gehäuse 21 ein Rastvorsprung 79 angeordnet, mit welchem die Rastnoppen 77 selektiv in Eingriff bringbar sind. Die Rastnoppen 77 sind so angeordnet, dass das Betätigungselement 43 sowohl in der Freigabestellung als auch in der Fixierstellung arretierbar ist. Da die Rastnoppen 77 elastisch verformbar sind, kann der Benutzer jeweils das arretierte Betätigungselement 43 unter Überwindung der Federkraft verschwenken. Eine Arretierung des Betätigungselements 43 in der Freigabestellung ermöglicht ein freies Verschieben des Anschlagelements 31. Eine Arretierung des Betätigungselements 43 in der Fixierstellung sichert die Spannvorrichtung 41 gegen ein unbeabsichtigtes Lösen, zu dem es sonst zum Beispiel infolge von Schwingungen kommen könnte.

Sollte es die Anwendung erfordern, dass das Betätigungselement 43 in einer anderen Ausrichtung bezüglich der Längsachse 35 des Anschlagelements 31 zu verschwenken ist, kann der Spannkeil 45 in relativ einfacher Weise entsprechend angepasst werden. Beispielsweise ist bei dem in Fig. 6 gezeigten Spannkeil 75 die Durchführung 63 derart gegenüber den Keilflächen 50, 51 verdreht angeordnet, dass die Spannwellenachse 59 windschief zur Längsachse 35 des Anschlagelements 31 verläuft. Es versteht sich, dass durch eine entsprechende Gestaltung des Spannkeils 75 im Prinzip beliebige Ausrichtungen möglich sind. Daher ist die offenbarte Spannvorrichtung 41 besonders flexibel, was die Bediengeometrie anbelangt.

Die erfindungsgemäßen Vorteile der offenbarten Spannvorrichtung 41 kommen nicht nur bei Oberfräsen, sondern auch bei anderen Bearbeitungsmaschinen wie zum Beispiel Bohrmaschinen, Tauchkreissägen oder Pendelhaubensägen zur Geltung. Aufgrund des Spannkeils 45, 75 ist mittels eines moderaten manuellen Kraftaufwands am Betätigungselement 43 die Erzeugung einer vergleichsweise hohen Spannkraft am Anschlagelement 31 möglich. Je nach Konstruktionsvorgabe kann das Betätigungselement 43 im Prinzip frei an der Maschineneinheit 15 positioniert werden.

### Bezugszeichenliste

- 11: Bearbeitungsmaschine
- 13: Grundplatte
- 15: Maschineneinheit
- 19: Führungselement
- 25: Eintauchrichtung
- 26: Ausnehmung
- 27: erster Griffabschnitt
- 28: zweiter Griffabschnitt
- 29: verstellbarer Tiefenanschlag
- 30: Einschaltknopf
- 31: Anschlagelement
- 33: Anschlagführung
- 35: Längsachse
- 41: Spannvorrichtung
- 43: Betätigungselement
- 45: Spannkeil
- 49: Gegenlager
- 50: Keilfläche
- 51: Keilfläche
- 53: Kontaktfläche
- 55: Freiraum
- 57: Spannwelle
- 59: Spannwellenachse
- 61: Exzenterabschnitt
- 63: Durchführung
- 64: Schwenkachse

- 75: Spannkeil
- 77: Rastnoppe
- 79: Rastvorsprung
- 90: Stellschraube

## Patentansprüche

1. Bearbeitungsmaschine (11) mit einer Maschineneinheit (15), die ein antreibbares Bearbeitungswerkzeug umfasst, und einem zum direkten oder indirekten Anlegen an ein Werkstück vorgesehenen Anlegekörper (13), wobei die Maschineneinheit (15) zum Verändern der Bearbeitungstiefe des Bearbeitungswerkzeugs relativ zum Anlegekörper (13) beweglich ist und wobei zur Begrenzung der Bearbeitungstiefe ein Anschlagelement (31) vorgesehen ist, das verschiebbar in einer Anschlagführung (33) der Maschineneinheit (15) geführt ist und mittels einer Spannvorrichtung (41) in der Anschlagführung (33) fixierbar ist,
wobei die Spannvorrichtung (41) einen beweglichen Spannkeil (45, 75) umfasst, der mittels eines Betätigungselements (43) zwischen das Anschlagelement (31) und ein Gegenlager (49) der Maschineneinheit (15) eintreibbar ist, um das Anschlagelement (31) gegen eine Kontaktfläche (53) der Anschlagführung (33) zu drücken,
**dadurch gekennzeichnet, dass**
die Spannvorrichtung (41) eine drehbar an der Maschineneinheit (15) gelagerte Spannwelle (57) mit einem Exzenterabschnitt (61) umfasst, wobei die Spannwelle (57) mittels des Betätigungselements (43) drehbar ist und wobei der Spannkeil (45, 75) durch den Exzenterabschnitt (61) beaufschlagbar ist.

2. Bearbeitungsmaschine nach Anspruch 1,
wobei der Spannkeil (45, 75) durch eine Bewegung des Betätigungselements (43) zwischen einer Klemmstellung, in welcher er zwischen dem Anschlagelement (31) und dem Gegenlager (49) verkeilt ist, und einer Lösestellung, in welcher die Verkeilung gelöst ist, verschiebbar ist.

3. Bearbeitungsmaschine nach Anspruch 1 oder 2,
wobei das Betätigungselement (43) ein drehfest mit der Spannwelle (57) verbundener Schwenkhebel ist.

4. Bearbeitungsmaschine nach Anspruch 3,
wobei die Maschineneinheit (15) einen Griff (27) zum Halten und/oder Führen der Bearbeitungsmaschine (11) aufweist und der Schwenkhebel derart in Bezug auf den Griff (27) angeordnet ist, dass eine Betätigung des Schwenkhebels mit einem Finger, insbesondere mit dem Daumen, einer am Griff (27) befindlichen Hand ermöglicht ist.

5. Bearbeitungsmaschine nach einem der vorstehenden Ansprüche,
wobei der Spannkeil (45, 75) eine Exzenteraufnahme (63) aufweist, in welche der Exzenterabschnitt (61) hineinreicht.

6. Bearbeitungsmaschine nach einem der vorstehenden Ansprüche,
wobei die Spannwelle (57) um eine Spannwellenachse (59) drehbar ist, die parallel zu einer Längsachse (35) des Anschlagelements (31) verläuft, oder wobei die Spannwelle (57) um eine Spannwellenachse (59) drehbar ist, die senkrecht oder windschief zu einer Längsachse (35) des Anschlagelements (31) verläuft.

7. Bearbeitungsmaschine nach einem der vorstehenden Ansprüche,
wobei die Spannwelle (57) mittels des Betätigungselements (43) um wenigstens einen Totpunkt des Exzenterabschnitts hinaus drehbar ist.

8. Bearbeitungsmaschine nach einem der vorstehenden Ansprüche,
wobei der Abstand des Gegenlagers (49) vom Anschlagelement (31) veränderbar ist.

9. Bearbeitungsmaschine nach einem der vorstehenden Ansprüche,
wobei das Gegenlager (49) durch die Schraubenspitze einer in der Maschineneinheit (15) aufgenommenen Stellschraube (90) gebildet ist oder durch eine solche Schraubenspitze beaufschlagbar ist.

10. Bearbeitungsmaschine nach einem der vorstehenden Ansprüche,
wobei die Anschlagführung (33) zumindest abschnittsweise prismenförmig ist.

11. Bearbeitungsmaschine nach einem der vorstehenden Ansprüche,
wobei die Anschlagführung (33) ebene oder leicht gekrümmte Flächenabschnitte umfasst, welche die Kontaktfläche (53) bilden.

12. Bearbeitungsmaschine nach einem der vorstehenden Ansprüche,
wobei die Maschineneinheit (15) ein Gehäuse (21) aufweist, und wobei die Anschlagführung (33) in das Gehäuse (21) integriert ist und/oder eine Aufnahme (55) für den Spannkeil (45, 75) in dem Gehäuse (21) ausgebildet ist, insbesondere wobei die Kontaktfläche (53) an einem Einlegeteil ausgebildet ist, das mit dem Gehäuse (21) verbunden ist und das aus einem Material gefertigt ist, welches gegenüber einem Basismaterial des Gehäuses (21) eine erhöhte Festigkeit aufweist.

13. Bearbeitungsmaschine nach einem der vorstehenden Ansprüche,
wobei das Betätigungselement (43) zumindest in einer Freigabestellung und/oder in einer Fixierstellung mit der Maschineneinheit (15) verrastbar ist.

14. Bearbeitungsmaschine nach einem der vorstehenden Ansprüche,
wobei die Bearbeitungsmaschine (11) als Oberfräse ausgebildet ist und der Anlegekörper (13) eine Grundplatte der Oberfräse ist.

## Claims

1. A machine tool (11) comprising a machine unit (15), which comprises a drivable machining tool, and a contact body (13) provided for direct or indirect contact with a workpiece, wherein the machine unit (15) is movable relative to the contact body (13) in order to change the machining depth of the machining tool and wherein a stop element (31) is provided for limiting the machining depth, which stop element is displaceably guided in a stop guide (33) of the machine unit (15) and can be fixed in the stop guide (33) by means of a clamping apparatus (41),
wherein the clamping apparatus (41) comprises a movable clamping wedge (45, 75) which can be driven in between the stop element (31) and a counter bearing (49) of the machine unit (15) by means of an actuation element (43) in order to press the stop element (31) against a contact surface (53) of the stop guide (33),
**characterized in that**
the clamping apparatus (41) comprises a clamping shaft (57) which is rotatably supported at the machine unit (15) and which comprises an eccentric section (61), wherein the clamping shaft (57) can be rotated by means of the actuation element (43) and wherein the clamping wedge (45, 75) can be acted on by the eccentric section (61).

2. A machine tool according to claim 1,
wherein the clamping wedge (45, 75) can be displaced by a movement of the actuation element (43) between a clamping position, in which said clamping wedge is wedged between the stop element (31) and the counter bearing (49), and a releasing position in which the wedging is released.

3. A machine tool according to claim 1 or 2,
wherein the actuation element (43) is a pivot lever rotationally fixedly connected to the clamping shaft (57).

4. A machine tool according to claim 3,
wherein the machine unit (15) has a handle (27) for holding and/or guiding the machine tool (11) and the pivot lever is arranged in relation to the handle (27) such that an actuation of the pivot lever with a finger, in particular with the thumb, of a hand located at the handle (27) is made possible.

5. A machine tool according to any one of the preceding claims,
wherein the clamping wedge (45, 75) has an eccentric receiver (63) into which the eccentric section (61) extends.

6. A machine tool according to any one of the preceding claims,
wherein the clamping shaft (57) is rotatable about a clamping shaft axis (59) which extends in parallel with a longitudinal axis (35) of the stop element (31),
or wherein the clamping shaft (57) is rotatable about a clamping shaft axis (59) which extends perpendicular or skewed with respect to a longitudinal axis (35) of the stop element (31).

7. A machine tool according to any one of the preceding claims,
wherein the clamping shaft (57) can be rotated beyond at least one dead center of the eccentric section by means of the actuation element (43).

8. A machine tool according to any one of the preceding claims,
wherein the spacing of the counter bearing (49) from the stop element (31) is variable.

9. A machine tool according to any one of the preceding claims,
wherein the counter bearing (49) is formed by the screw tip of an adjustment screw (90) received in the machine unit (15) or can be acted on by such a screw tip.

10. A machine tool according to any one of the preceding claims,
wherein the stop guide (33) is at least sectionally prism-shaped.

11. A machine tool according to any one of the preceding claims,
wherein the stop guide (33) comprises planar or slightly curved surface sections which form the contact surface (53).

12. A machine tool according to any one of the preceding claims,
wherein the machine unit (15) has a housing (21), and wherein the stop guide (33) is integrated into the housing (21) and/or a receiver (55) for the clamping wedge (45, 75) is formed in the housing (21),
in particular wherein the contact surface (53) is formed at an insert part which is connected to the housing (21) and which is composed of a material that has an increased strength compared to a base material of the housing (21).

13. A machine tool according to any one of the preceding claims,
wherein the actuation element (43) can be latched to the machine unit (15) at least in a release position and/or in a fixing position.

14. A machine tool according to any one of the preceding claims,
wherein the machine tool (11) is configured as a router and the contact body (13) is a base plate of the router.

## Revendications

1. Machine d'usinage (11) comprenant une unité de machine (15) qui comprend un outil d'usinage apte à être entraîné et un corps d'application (13) prévu pour être appliqué directement ou indirectement contre une pièce à usiner, l'unité de machine (15) étant mobile par rapport au corps d'application (13) afin de modifier la profondeur d'usinage de l'outil d'usinage, et un élément de butée (31) étant prévu pour limiter la profondeur d'usinage, lequel est guidé de manière coulissante dans un guide de butée (33) de l'unité de machine (15) et peut être fixé dans le guide de butée (33) au moyen d'un dispositif de serrage (41),
le dispositif de serrage (41) comprenant une cale de serrage mobile (45, 75) qui peut être enfoncé entre l'élément de butée (31) et une contre-butée (49) de l'unité de machine (15) au moyen d'un élément d'actionnement (43) afin de presser l'élément de butée (31) contre une surface de contact (53) du guide de butée (33),
**caractérisée en ce que**
le dispositif de serrage (41) comprend un arbre de serrage (57) monté de manière rotative sur l'unité de machine (15) et muni d'une partie excentrique (61), l'arbre de serrage (57) pouvant être tourné au moyen de l'élément d'actionnement (43) et la cale de serrage (45, 75) pouvant être sollicitée par la partie excentrique (61).

2. Machine d'usinage selon la revendication 1,
dans laquelle la cale de serrage (45, 75) peut être déplacée par un mouvement de l'élément d'actionnement (43) entre une position de serrage, dans laquelle elle est coincée entre l'élément de butée (31) et la contre-butée (49), et une position de desserrage, dans laquelle le coincement est annulé.

3. Machine d'usinage selon la revendication 1 ou 2,
dans laquelle l'élément d'actionnement (43) est un levier pivotant relié solidairement en rotation à l'arbre de serrage (57).

4. Machine d'usinage selon la revendication 3,
dans laquelle l'unité de machine (15) comprend une poignée (27) pour tenir et/ou guider la machine d'usinage (11), et le levier pivotant est disposé par rapport à la poignée (27) de manière à permettre d'actionner le levier pivotant avec un doigt, en particulier avec le pouce, d'une main située sur la poignée (27).

5. Machine d'usinage selon l'une des revendications précédentes,
dans laquelle la cale de serrage (45, 75) présente un logement d'excentrique (63) dans lequel s'engage la partie excentrique (61).

6. Machine d'usinage selon l'une des revendications précédentes,
dans laquelle l'arbre de serrage (57) peut tourner autour d'un axe d'arbre de serrage (59) qui s'étend parallèlement à un axe longitudinal (35) de l'élément de butée (31), ou
l'arbre de serrage (57) peut tourner autour d'un axe d'arbre de serrage (59) qui s'étend perpendiculairement ou en oblique par rapport à un axe longitudinal (35) de l'élément de butée (31).

7. Machine d'usinage selon l'une des revendications précédentes,
dans laquelle l'arbre de serrage (57) peut tourner au-delà d'au moins un point mort de la partie excentrique au moyen de l'élément d'actionnement (43).

8. Machine d'usinage selon l'une des revendications précédentes,
dans laquelle la distance entre la contre-butée (49) et l'élément de butée (31) est variable.

9. Machine d'usinage selon l'une des revendications précédentes,
dans laquelle la contre-butée (49) est formée par la pointe d'une vis de réglage (90) logée dans l'unité de machine (15) ou peut être sollicité par une telle pointe de vis.

10. Machine d'usinage selon l'une des revendications précédentes,
dans laquelle le guide de butée (33) est au moins localement prismatique.

11. Machine d'usinage selon l'une des revendications précédentes,
dans laquelle le guide de butée (33) comprend des portions de surface planes ou légèrement courbées qui forment la surface de contact (53).

12. Machine d'usinage selon l'une des revendications précédentes,
dans laquelle l'unité de machine (15) comprend un boîtier (21) et le guide de butée (33) est intégré dans le boîtier (21), et/ou un logement (55) pour la cale de serrage (45, 75) est formé dans le boîtier (21),
en particulier, la surface de contact (53) est formée sur une pièce d'insertion reliée au boîtier (21) et fabriquée dans un matériau présentant une résistance accrue par rapport à celle d'un matériau de base du boîtier (21).

13. Machine d'usinage selon l'une des revendications précédentes,
dans laquelle l'élément d'actionnement (43) peut être verrouillé avec l'unité de machine (15) au moins dans une position de libération et/ou dans une position de fixation.

14. Machine d'usinage selon l'une des revendications précédentes,
dans laquelle la machine d'usinage (11) est conçue comme une défonceuse et le corps d'application (13) est une plaque de base de la défonceuse.
